# EUROPÄISCHE PATENTSCHRIFT

(11) **EP 0 861 959 B1**
(45) Veröffentlichungstag und Bekanntmachung des Hinweises auf die Patenterteilung: **21.08.2002**
(21) Anmeldenummer: 98103524.9
(22) Anmeldetag: 27.02.1998
(51) Int. Cl.: E05B 47/06, E05B 49/00, E05B 13/00

(54) **Sicherheitsschloss mit Zugangskontrolle**
Security lock with access control
Serrure de sécurité avec contrôle d'accès

(30) Priorität: 27.02.1997 ES 9700430
(43) Veröffentlichungstag der Anmeldung: 02.09.1998
(73) Patentinhaber: Talleres De Escoriaza, S.A. (TESA), 20300 Irun (Guipuzcoa) (ES)
(72) Erfinder: Aramburu, Luis Angel Ruano, San Sebastiona, Guipuzcoa (ES)
(74) Vertreter: Feldkamp, Rainer, Dipl.-Ing.

(56) Entgegenhaltungen:
- GB-A- 2 262 770
- US-A- 4 429 556
- US-A- 5 475 996

## Beschreibung

### GEBIET DER ERFINDUNG

Die Erfindung bezieht sich auf ein Sicherheitsschloß der im Oberbegriff des Anspruchs 1 genannten Art, insbesondere zur Kontrolle des Zuganges zu beschränkten Bereichen von Firmen, Gewerbebetrieben, Büros, Räumen usw. mittels einer persönlichen Identifkationskarte, die mit einer magnetischen, optischen oder digitalen Codierung bekannter Art versehen ist.

Ein Schloß der genannten Art muß Sicherheitselemente aufweisen, die es in größtmöglichem Ausmaß erschweren, es zu überwinden, und zwar dadurch, daß es eine hohe mechanische Widerstandsfähigkeit in dem Schutzgehäuse auf der Außenseite des zu kontrollierenden Zuganges hat und vorzugsweise Vorrichtungen aufweist, die die gewaltsame Öfnung des Schloßmechanismus verhindern, wenn dieser nicht vorher durch eine derartige Codekarte aktiviert wird.

Außerdem ist es wünschenswert, daß diese Art von Schloß unabhängig von dem verwendeten speziellen mechanischen Schloßmechanismus ist, d.h. es soll vielseitig sein, um für beliebige übliche Schlösser verwendbar zu sein.

Weitere gewünschte Eigenschaften sind, daß das Schloß über einen Sicherheitsriegel verfügt, der von innen betätigbar ist und zusätzlich zu dem Hauptriegel des Schloßmechanismus vorhanden ist, daß eine Vorrichtung vorgesehen ist, die ein Zusperren mit Hilfe des Sicherheitsriegels von der Außenseite aus ermöglicht, um eine Verschlußstelle zusätzlich zu der des Hauptriegels zu schaffen, daß eine Notvorrichtung vorgesehen ist, die eine Öffnung von außen zu jedem Zeitpunkt durch andere Mittel ermöglicht, die von der gültigen Codekarte verschieden sind, selbst wenn der Sicherheitsriegel vorgeschoben ist, und daß eine Antipanikvorrichtung vorgesehen ist, die die Öffnung unter allen Umständen von der Innenseite aus ermöglicht.

Ein Sicherheitsschloß der eingangs genannten Art ist aus der GB-A-2 262 770 bekannt. Hierbei muß der äußere Türdrücker als Betätigungsknopf mit ausreichend großem Durchmesser ausgebildet werden, damit ein einen Teil der Notvorrichtung bildender Schließzylinder in diesem Betätigungsknopf angeordnet werden kann.

Der Erfindung liegt die Aufgabe zugrunde, ein Sicherheitsschloß der eingangs genannten Art zu schaffen, das eine hohe Sicherheit bei einfachem Aufbau aufweist und zusätzlich eine Notöffnung ermöglicht.

Diese Aufgabe wird durch die im Anspruch 1 angegebenen Merkmale gelöst.

Vorteilhafte Ausgestaltungen und Weiterbildungen ergeben sich aus den Unteransprüchen.

Das neuartige vorgeschlagene Schloß umfaßt jeweilige äußere und innere Einheiten, die auf der jeweiligen Außenseite und Innenseite einer Tür befestigt sind, um mechanisch die Öffnungsdrehung eines Schlomechanismus mit verschiedenen möglichen Konfigurationen zu betätigen, wobei das Schloß in den Körper der Tür eingesetzt ist und einen Hauptriegel und einen Sicherheitsriegel aufweist. Die äußere Einheit umfaßt eine (aus mehreren Teilen zusammengesetzte) gepanzerte Gehäuseeinheit, ein erstes Rohr, das einen äußeren Betätigungshandgriff oder Türdrücker trägt, ein zweites Rohr, das eine Vierkantwelle trägt, die das Öffnen des Hauptriegels betätigt, einen elastisch niederdrückbaren Bolzen zur Kopplung der Drehbewegung zwischen dem ersten Rohr und dem zweiten Rohr, wobei der Bolzen in Radialrichtung und in Vertikalrichtung von innen nach außen über die Seitenwände eines in das zweite Rohr eingeschobenen Teils des ersten Rohres betätigbar ist, einen Niederhalter, der in der Gehäuseeinheit geführt ist und mit dem niederdrückbaren Bolzen durch die eingesteckte Wand des zweiten Rohres ausgerichtet und mit diesem in Kontakt steht, einen Schwinghebel mit elastischen Armen, der den Niederhalter antreibt und in doppelter Weise und in entgegengesetzten Richtungen durch eine motorgetriebene Betätigungseinrichtung und einen Nothebel antreibbar ist, einen elektronischen Leser für Karten mit magnetischer, optischer oder Annäherungscodierung (und allgemein beliebige Karten eines bekannten Lesers), der die motorgetriebene Betätigungseinrichtung bei der Erkennung einer gültigen Karte betätigt, und einen Not-Schließzylinder mit einem codierten Sicherheitsschlüssel, der bei seiner Drehung in geeigneter Weise den Nothebel antreibt. Die innere Einheit umfaßt ein Aufnahmefach für elektrische Batterien, einen Betätigungshandgriff oder inneren Türdrücker, der auf einem Innenrohr befestigt ist, das direkt mit der Vierkantwelle verkeilt ist und mit dem ein erster und ein zweiter Antriebsflansch verkeilt sind, die symmetrisch zueinander und zueinander gegenüberliegend angeordnet sind, die bei der direkten oder umgekehrten Drehung des inneren Türdrückers unabhängig voneinander auf das Ende eines Kurbelhebels einwirken, der sich mit einem Wellenschaft dreht, der den Sicherheitsriegel betätigt, wobei der Wellenschaft bei seiner Drehung in einer der Öffnungsrichtung entgegengesetzten Richtung einen Mikroschalter betätigt, der das elektrische Signal zur Beschränkung des Zuganges entsprechend der Privatsphäre liefert, die von dem Benutzer erwünscht ist.

Bei dieser Konstruktion weist der niederdrückbare Bolzen eine robuste Konstruktion auf, und er wird durch eine Vorspannfeder vorgespannt und in Radialrichtung gegenüber dem ersten Rohr zwischen jeweiligen ausgefahrenen und zrückgezogenen Stellungen bewegt, die mechanisch begrenzt sind, wobei in der ausgefahrenen Stellung der niederdrückbare Bolzen in ausgerichteter Weise in eine Öffnung der Wand des zweiten Rohres eingreifen kann und eine Kopplung der Drehbewegung zwischen dem ersten und dem zweiten Rohr hervorruft, während in der zurückgezogenen Stellung dieser niederdrückbare Bolzen glatt abschließend mit dem eingeschobenen Umfang des ersten Rohres angeordnet ist, so daß dieser in Drehrichtung von dem zweiten Rohr entkoppelt ist. Die zurückgezogene Stellung der niederdrückbaren Bolzens ist eine Position etwas unterhalb der, die glatt mit der Innenwand des zweiten Rohres abschließt, wobei sie in der Mitte zwischen zwei radialen Vorsprüngen des ersten Rohres bezüglich der Drehung dieses ersten Rohres in beiden Richtungen liegt. Der Niederhalter ist in Vertikalrichtung und in der Gehäuseeinheit zwischen einer unteren und einer oberen Stellung verschiebbar, in der er glatt abschließend mit dem Umfang des zweiten Rohres angeordnet ist. Die untere Stellung des Niederhalters ruft die zurückgezogene Stellung des niederdrückbaren Bolzens hervor, bei der sich eine Entkopplung in Drehrichtung zwischen dem ersten und dem zweiten Rohr ergibt, und diese untere Stellung entspricht einer Normalstellung des Schwinghebels, die durch einen nichtaktivierten Zustand der motorgetriebenen Betätigungseinrichtung bestimmt ist, wenn sich in dem elektronischen Leser keine Karte mit gültiger Öffnungscodierung für den kontrollierten Zugang befindet. Die obere Stellung des Niederhalters ermöglicht die ausgefahrene Stellung des niederdrückbaren Bolzens, in der die Drehbewegungskopplung zwischen dem ersten Rohr und dem zweiten Rohr hervorgerufen wird, und diese Position entspricht einer momentanen Position des Schwinghebels, die durch einen vorübergehend betätigten Zustand der motorgetriebenen Betätigungseinrichtung bedingt wird, wenn der elektronische Leser eine gültige Codierung einer Karte erkennt. Die Zeitdauer, die das Vorhandensein der gültigen Karte für die Kopplung in Drehrichtung ergibt, ist kurz, jedoch ausreichend, um einen Betätigungsvorgang mit dem äußeren Türdrücker einzuleiten.

Zusätzlich zu der Widerstandsfähigkeit der gepanzerten Gehäuseeinheit gegen böswillige Angriffe ergibt das neuartige Schloß eine Sicherheitsvorrichtung, die sich daraus ergibt, daß die Betätigung dese äußeren Türdrückers nur dann auf den Schloßmechanismus übertragen wird, wenn vorher die Kopplung der Drehbewegung zwischen dem ersten und zweiten Rohr erfolgt ist. Dies erfolgt hinsichtlich der hier interessierenden Wirkungen lediglich dann, wenn der elektronische Leser die Gültigkeit einer Codekarte erkennt, die ihm angeboten wird. Wenn versucht wird, das Schloß mit Gewalt über den äußeren Türdrücker zu öffnen, so folgt daraus lediglich, daß dieser abgebrochen wird, während der Zugang sicher verschlossen bleibt. Der äußere Rürgriff dreht sich frei, wenn er keine Drehbewegungskopplung zwischen den ersten und zweiten Rohren hat.

Ein weiteres Sicherheitselement ist, daß die Batterien in der inneren Eineheit angeordnet sind, so daß sie von außen her unzugänglich sind.

Das Konzept der ersten und zweiten Rohre, die in Drehrichtung miteinander koppelbar sind, führt andererseits dazu, daß der Schloßmechanismus von den äußeren und inneren Einheiten des Schlosses unabhängig ist. Daher weist das neuartige Schloß eine große Anwendungsvielseitigkeit auf und kann an Schloßmechanismen angeordnet sein, die in Zugangstüren eingebaut sind, bei denen bisher eine Kontrolle fehlt, wobei lediglich die (genormte) Vierkantwelle eingebaut wird, die von dem zweiten Rohr vorspringt.

Das neuartige Schloß weist weiterhin einen Sicherheitsriegel auf, dessen Betätigung mit der Vierkantwelle des Hauptriegels verbunden ist, derart, daß der Sicherheitsriegel durch eine Drehung der Vierkantwelle in entgegengesetzter Richtung zu der Öffnungsrichtung des Schloßmechanismus vorgeschoben werden kann und daß er (der Sicherheitsriegel) zurückgezogen werden kann, indem die Vierkantwelle in der Öffnungsrichtung des Schloßmechanismus gedreht wird. Diese Verbindung der Betätigungen kann über einen Kurbelhebel des Wellenschaftes des Sicherheitsriegels erfolgen, der in geeigneter Weise gegen den einen oder den anderen von ersten und zweiten Antriebsflanschen zur Anlage bringbar ist, die sich (entweder der eine oder der andere, in Abhängigkeit von der Drehrichtung) mit der Vierkantwelle drehen. Wenn der Benutzer die gültige Codekarte einführt und der äußere Türgriff in dieser entgegengesetzten Richtung gedreht wird, so wird der Sicherheitsriegel vorgeschoben. Wenn dieser Sicherheitsriegel vorgeschoben ist, so ruft die direkte Drehung des äußeren Türgriffes gleichzeitig das Zurückziehen des Sicherheitsriegels und des Hauptriegels des Schloßmechanismus hervor. Das Vorschieben des Sicherheitsriegels von der Außenseite aus ermöglicht dessen Ausnutzung, um einen zusätzlichen Verschlußpunkt zu schaffen, der den Zugang stärker sichert.

Das neuartige Schloß weist eine Notvorrichtung auf, um es von der Außenseite aus ohne Notwendigkeit der Karte öffnen zu können. Diese Notvorrichtung ist vom mechanischen Typ und weist eine ebenfalls codierte Betätigungseinrichtung auf, wie z.B. einen Schließzylinder (mit codiertem Sicherheitsschlüssel), der bei seiner Drehung den Nothebel verschiebt, der den Schwinghebel in der Richtung eines Anhebens des Niederhalters auf die obere Stellung verschwenkt, in der die ausgefahrene Stellung des niederdrückbaren Bolzens ermöglicht wird, was andererseits zur Kopplung der Drehbewegungs zwischen den ersten und zweiten Rohren führt. Während diese Position des Nothebels aufrechterhalten wird, ist es möglich, den Öffnungsvorgang mit dem äußeren Türdrücker durchzuführen. Zu diesem Zweck weist der Nothebel Abtriebs- und Antriebsteile auf, und er ist zwischen jeweiligen Ruhe- und Notstellungen verschiebbar. Der Abtriebsteil liegt gegen den Schwinghebel entgegengesetzt zu der motorgetriebenen Betätigungseinrichtung an, während der Antriebsteil sich in der Drehbewegungsbahn eines Exzenters befindet, der von dem Schließzylinder ausgeht. Die Ruhestellung ist derart, daß der Abtriebsteil gegen den Schwinghebel anliegt, der sich in seiner Ruhestellung befindet, während der Antriebsteil sich am Anfang der Bewegungsbahn des Exzenters befindet. Die Notstellung ist derart, daß der Abtriebsteil gegen den Schwinghebel drückt, so daß sich dieser in der Momentanstellung befindet, wenn sich der Antriebsteil am Ende der Bewegungsbahn des Exzenters befindet.

Das neuartige Schloß weist weiterhin eine Antipanikfunktion auf, die in jedem Fall das Öffnen mit dem inneren Türdrücker ermöglicht. Diese Antipanikfunktion wird durch die spezielle mechanische Anordnung ermöglicht, die mit der inneren Einheit verbunden ist, bei der der innere Türdrücker direkt mit dem Schloßmechanismus (über die Vierkantwelle) gekoppelt ist, und die ersten und zweiten Antriebsflansche wirken auf den Kurbelhebel der Vierkantwelle ein, die den Sicherheitsriegel betätigt. Wenn der Sicherheitsriegel vorgeschoben ist, so wird bei der Betätigung des Türgriffes seine Entriegelung gleichzeitig mit dem Hauptriegel hervorgerufen.

Gemäß einem weiteren bevorzugten Merkmals des erfindungsgemäßen Schlosses weist der Schließzylinder eine Schraubbefestigung von der Vorderseite der Gehäuseeinheit auf, und an seinem Umfang weist dieser Schließzylinder zumindest eine längsverlaufende Kerbe auf, die am Ende der Schraubbefestigung in Radialrichtung mit der Spitze einer Verriegelung ausgerichtet ist, die ein keilförmiges Ende aufweist, die eine geneigte, nach hinten konvergierende Ebene aufweist, die gleitend mit der konischen Spitze einer Madenschraube zusammenwirkt, die von hinten in die Gehäuseeinheit quer zu der Verriegelung einschraubbar ist. Diese Verriegelung kann jeweilige zurückgezogene oder ausgefahrene Stellungen einnehmen, die Zuständen einer maximalen Entspannung bzw. Zusammendrückung einer Rückziehfeder entsprechen, wobei in der zurückgezogenen Stellung das keilförmige Ende mit dem am weitesten vorne liegenden Ende auf den breitesten Teil der konischen Spitze der Madenschraube aufgeschoben ist und die Spitze der Verriegelung in die längsverlaufende Kerbe eingeschoben ist.

Zusätzlich ist die große konstruktive Einfachheit und die wirkungsvolle Betriebsweise des neuartigen Schlosses hervorzuheben, die dennoch umfangreiche und vollständige Forderungen erfüllt.

### ZEICHNUNGEN UND BEZUGSZIFFERN

Zum besseren Verständnis der Eigenart der vorliegenden Erfindung ist in den beigefügten Zeichnungen eine bevorzugte gewerbliche Ausführungsform dargestellt, die lediglich die Eigenschaft eines erläuternden und nicht beschränkenden Beispiels hat.
Die Figur 1 ist eine auseinandergezogene und perspektivische Ansicht, die den Aufbau des neuartigen Schlosses in spezieller Anwendung auf eine Tür (3) zeigt, die mit einem Schloßmechanismus (4) versehen ist, der in kompakter Weise einen Hauptriegel (4) und einen Sicherheitsriegel (4b) vereinigt, von denen der erste nach Art einer Schloßfalle ist, während der zweite sich in seiner zurückgezogenen oder entriegelten Stellung befindet. In vergrößerter Form enthält diese Figur ein Schema des inneren Mechanismus der äußeren Einheit (1) bei Betrachtung von der Rückseite aus, wie dies durch den Pfeil angegeben ist. Aus diesem Schema ist das Merkmal der doppelten Krafteinwirkung erkennbar, die die motorgetriebene Betätigungseinrichtung (13) und der Nothebel (14) in entgegengesetzten Richtungen auf den Schwinghebel (12) ausüben, der den Niederhalter (11) antreibt. Hierbei sind mit durchgeezogenen Linien die Positionen dargestellt, die dem entkoppelten Zustand der Drehbewegungen zwischen dem ersten Rohr (6) und dem zweiten Rohr (8) entsprechen, während mit gestrichelten Linien die Positionen der Kopplung der Drehung dieser Teile dargestellt sind, wie sie durch die Abwärtsbewegung des motorbetätigten Stellgliedes (13) sowie die Aufwärtsbewegung des Nothebels (14) hervorgerufen werden.
Die Figur 2 ist eine perspektivische auseinandergezogene Ansicht wie die Figur 1, in der eine der möglichen Optionen dargestellt ist, bei der die Tür (3) mit einem Schloßmechanismus (4) versehen ist, bei dem der Hauptriegel (4a) und der Sicherheitsriegel (4b) getrennte Elemente sind.
Die Figur 3 ist eine Rückansicht der äußeren Einheit, wobei die hinteren Deckel aus Zwechmäßigkeitsgründen teilweise entfernt sind, um die Betrachtung der schematisch in Figur 1 dargestellten Vorrichtung zu ermöglichen.
Die Figur 4 ist eine Vergrößerung der Einzelheit IV, die in Figur 3 mit einem Kreis umgeben ist.
Die Figur 5 ist der Schnitt V-V, der in Figur 3 angegeben ist.
Die Figur 6 ist eine Vergrößerung des Schnittes VI-VI, der in Figur 5 gezeigt ist, wobei die stirnseitige, nicht zerlegbare Befestigung des Schließzylinders (17) gezeigt ist.
Die Figur 7 ist eine Vergrößerung der Einzelheit VII nach Figur 5, die die in Drehrichtung entkoppelte Position zwischen dem ersten Rohr (6) und dem zweiten Rohr (8) zeigt.
Die Figur 8 ist der Schnitt VIII-VIII nach Figur 7.
Die Figuren 9 und 10 sind jeweils den Figuren 7 und 8 entsprechende Figuren, die jedoch die Kopplungsposition zwischen dem ersten Rohr (6) und dem zweiten Rohr (8) zeigen.

In diesen Figuren sind die folgenden Bezugsziffern angegeben:
1.- äußere Einheit
2.- innere Einheit
3.- Tür
4.- Schloßmechanismus
4a.- Hauptriegel
4b.- Sicherheitsriegel
5.- gepanzerte Gehäuseeinheit
6.- erstes Rohr
7.- äußerer Türgriff
8.- zweites Rohr
9.- Vierkantwelle
10.- niederdrückbarer Bolzen
11.- Niederhalter
12.- Schwinghebel
13.- motorgetriebene Betätigungseinrichtung
14.- Nothebel
14a.- Abtriebsteil des Hebels (14)
14b.- Antriebsteil des Hebels (14)
15.- elektronischer Leser
16.- Codekarte
17. - Not-Schließzylinder
17a.- Exzenter des Schließzylinders (17)
18.- Aufnahmefach für elektrische Batterien
19.- innerer Türgriff
20.- inneres Rohr
21.- erster Antriebsflansch
22.- zweiter Antriebsflansch
23.- Kurbelhebel
24.- Sicherheits-Mikroschalter
25.- Wellenschaft
26.- Vorspannfeder
27.- Öffnung
28.- radiale Vorsprünge
29.- längsverlaufende Kerbe
30.- radiale Verriegelung
30a.- Spitze der Verriegelung (30)
30b.- keilförmiges Ende der Verriegelung (30)
31.- Madenschraube
32.- Rückziehfeder
33.- Motor

### ERLÄUTERUNG EINER BEVORZUGTEN AUSFÜHRUNGSFORM

Bezüglich der bereits aufgeführten Zeichnungen und Bezugsziffern ist in den beigefügten Zeichnungen eine bevorzugte Ausführungsform gezeigt, die sich auf ein neuartiges Sicherheitsschloß für die Zugangskontrolle bezieht, das mittels einer magnetisch oder optisch codierten Karte (16) betätigbar ist. Die Erkennung der Gültigkeit der Karte (16) (durch einen elektronischen Leser des eigentlichen Sicherheitsschlosses) ermöglicht die Öffnung eines in der Tür (3) eingebauten Schloßmechanismus während einer kurzen Zeitspanne, die ausreichend groß gewählt ist, um ohne Eile die entsprechende Handhabung einleiten zu können.

Das neuartige Schloß umfaßt jeweilige äußere (1) und innere (2) Einheiten, die an den jeweiligen Außen- bzw. Innenseiten einer Tür (3) befestigt sind, um mechanisch die Öffnungsdrehung eines Schloßmechanismus (4) mit verschiedenen möglichen Konfigurationen zu betätigen, wobei sich der Schloßmechanismus im Körper der Tür (3) befindet und einen Hauptriegel (4a) und einen Sicherheitsriegel (4b) aufweist. Die äußere Einheit (1) umfaßt eine geepanzerte Gehäuseeinheit (5), ein erstes Rohr (6), das einen äußeren Türgriff (7) oder Drücker trägt, ein zweites Rohr (8), das eine Vierkantwelle (9) trägt, die die Öffnung des Hauptriegels (4a) betätigt, einen elastisch niederdrückbaren Bolzen (10) zur Kopplung der ersten (6) und zweiten (8) Rohre in Drehrichtung, wobei sich dieser Bolzen in Radial- und Vertikalrichtung von innen nach außen durch die Seitenwände eines in das zweite Rohr (8) eingeschobenen Abschnittes des ersten Rohres (6) bewegen kann, einen Niederhalter (11), der in der Gehäuseeinheit (5) geführt und mit dem elastisch niederdrückbaren Bolzen (10) ausgerichtet und dauernd über die aufgeschobene Seitenwand des zweiten Rohres (8) in Kontakt steht, einen Schwinghebel (12) mit elastischen Armen, der den Niederhalter (11) antreibt und der in entgegengesetzten Richtungen durch eine motorgetriebene Betätigungseinrichtung (13) und durch einen Nothebel (14) doppelt belastbar ist, einen elektronischen Leser (15) für magnetisch oder optisch codierte Karten (16), der die motorgetriebene Betätigungseinrichtung (13) bei Feststellung der Gültigkeit einer Karte (16) aktiviert, und einen Not-Schließzylinder (17) für einen codierten Sicherheitsschlüssel, der bei geeigneter Drehung den Nothebel (14) antreibt. Die innere Einheit (2) umfaßt ein Aufnahmefach (18) für elektrische Batterien und einen inneren Türgriff (19) oder Drücker, der an einem inneren Rohr (20) befestigt ist, das direkt mit der Vierkantwelle (9) gekoppelt ist und auf das ein erster Antriebsflansch (21) und ein zweiter Antriebsflansch (22) aufgekeilt sind, die symmetrisch zueinander entgegengesetzt angeordnet sind und die bei einer direkten oder umgekehrten Drehung des inneren Türgriffes (19) unabhängig voneinander auf das Ende eines Kurbelhebels (23) einwirken, der sich mit einem Wellenschaft (25) dreht, der den Sicherheitsriegel (4b) betätigt.

Gemäß der Erfindung weist der niederdrückbare Bolzen (10) eine robuste Konstruktion auf und er wird über eine Vorspannfeder (26) vorgespannt und in Radialrichtung gegenüber dem ersten Rohr (6) zwischen ausgefahrenen und eingezogenen Stellungen geführt, die mechanisch begrenzt sind, wobei in der ausgefahrenen Position der niederdrückbare Bolzen (10) in ausgerichteter Weise in eine Öffnung (27) in der Wand des zweiten Rohres (8) eintreten kann und die Kopplung in Drehrichtung zwischen dem ersten Rohr (6) und dem zweiten Rohr (8) ausbilden kann. In der zurückgezogenen Stellung schließt der niederdrückbare Bolzen (10) glatt mit dem eingesteckten Umfang des ersten Rohres (6) ab, so daß dieses in Drehrichtung von dem zweiten Rohr (8) entkoppelt ist. In dieser niedergedrückten Stellung weist der Niederhalter (11) eine untere Anschlagstellung auf, in der er glatt mit der Innenwand des zweiten Rohres (8) abschließt und sich in der Mitte zwischen zwei radialen Vorsprüngen (28) des ersten Rohres (6) bezüglich der Drehung dieses ersten Rohres (6) in beiden Richtungen befindet.

Weiterhin ist gemäß der Erfindung der Niederhalter (11) in Vertikalrichtung verschiebbar und in der Gehäuseeinheit (5) zwischen der genannten unteren Position und einer oberen Position geführt, in der er an seiner Unterseite glatt mit dem Umfang des zweiten Rohres (8) abschließt. Die untere Position des Niederhalters (11) ruft die zurückgezogene Stellung des niederdrückbaren Bolzens (10) hervor, die zu der Entkopplung der Drehbewegungen zwischen dem ersten Rohr (6) und dem zweiten Rohr (8) führt, und diese untere Position entspricht der normalen Position des Schwinghebels (12), der von der motorgetriebenen Betätigungseinrichtung (13) in einen nichtaktivierten Zustand gebracht ist, wenn in dem elektronischen Leser (15) keine gültige Codekarte (16) für den kontrollierten Zugang steckt. Die obere Position des Niederhalters (11) ermöglicht die ausgefahrene Stellung des niederdrückbaren Bolzens (10), bei der sich die Kopplung der Drehbewegungen zwischen dem ersten Rohr (6) und dem zweiten Rohr (8) ergibt, und diese obere Position entspricht einer momentanen Position des Schwinghebels (12), die durch den vorübergehend aktivierten Zustand der motogetriebenen Betätigungseinrichtung (13) hervorgerufen wird, wenn der elektronische Leser (15) die gültige Codierung in einer derartigen Karte (16) erkennt.

Die Funktionsweise, die sich aus dem vorstehenden ergibt, wird noch weiter erläutert. Der Ausgangszustand ist die Ruhestellung, die in den Figuren 3, 4, 5, 7 und 8 dargestellt ist, in der das erste Rohr (6) und das zweite Rohr (8) in Drehrichtung voneinander entkoppelt sind, weil der niederdrückbare Bolzen (10) sich (Figuren 7 und 8) in seiner zurückgezogenen Stellung befindet (wobei die Vorspannfeder (26) zusammengedrückt ist), und zwar aufgrund der Tatsache, daß sich der Niederhalter (11) in seiner unteren Position befindet, die durch eine jeweilige Position des Schwinghebels (12) hervorgerufen ist, die ihrerseits durch die Position der motorgetriebenen Betätigungseinrichtung (13) bestimmt ist. Wenn der elektronische Leser (15) eine Codekarte (16) als gültig erkennt, bewegt sich während einer ausreichenden, vorher festgelegten Zeit die motorgetriebene Betätigungseinrichtung (13) nach unten und verschwenkt den Schwinghebel (12) in Richtung eines Anhebens (strickpunktierte Stellung in Figur 1) des Niederhalters (11) auf seine obere Position, in der (Figuren 9 und 10) es dem Bolzen (10), der in Radialrichtung in dem ersten Rohr (6) geführt ist, ermöglicht wird, sich (mit seiner Spitze) durch die Öffnung (27) des zweiten Rohres (8) hindurchzubewegen, wodurch die beiden Rohre (6) und (8) in Drehrichtung miteinander gekoppelt sind, so daß bei der Drehung des äußeren Türgriffes (7) über die Vierkantwelle (9) das Zurückziehen des Hauptriegels (4a) des Schloßmechanismus (4) bewirkt wird. Bei diesem Vorgang ruft die Vierkantwelle (9) eine Drehung des zweiten Antriebsflansches (22) (Figur 1) der inneren Einheit (2) hervor, doch hat dies keine Wirkung auf den Sicherheitsriegel (4b), weil dieser nicht vorgeschoben ist und der Kurbelhebel (23) des Wellenschaftes (25) gegen den ersten Antriebsflansch (21) anliegt. Wenn der Sicherheitsriegel (4b) vorgeschoben ist, liegt der Kurbelhebel (23) gegen den zweiten Antriebsflansch (22) an, und bei dem gleichen Vorgang wird der Sicherheitsriegel (4b) dann zurückgezogen. Andererseits würde, wenn die anfängliche Drehung des äußeren Türgriffes (7) in der entgegengesetzten Richtung erfolgen würde, der Sicherheitsriegel (4b) nach außen hin vorgeschoben, was den bereits angegebenen Vorteil hat, daß eeine zusätzliche Verschlußstelle (zusätzlich zu dem Hauptriegel (4a)) ausgebildet wird, wenn man den zugangskontrollierten Raum verläßt.

Hinsichtlich der Betätigung des innenliegenden Türgriffes (19) ist festzustellen, daß dessen Betätigung in Öffnungsrichtung gleichzeitig eine Antipanikfunktion hat, weil die Öffnung immer möglich ist, weil das innere Rohr (20) dauernd in Drehung mit der Vierkantwelle (9) verbunden ist, die den Hauptriegel (4a) zurückzieht. Wenn andererseits der Sicherheitsriegel (4b) vorgeschoben ist, wird auch dieser gleichzeitig mit dem anderen in der gleichen Weise zurückgezogen, wie dies für den Fall der Betätigung über den äußeren Türgriff (7) beschrieben wurde.

In Notfällen kann es erforderlich sein, eine Öffnung von außen durchzuführen, ohne daß man über eine gültige Codekarte (16) verfügt. In diesem Fall wird der Schließzylinder (17) verwendet. In dieser Hinsicht weist der Nothebel (14) ein Antriebsteil (14b) und ein Abtriebsteil (14a) auf, und er ist zwischen einer Ruhestellung und einer Notstellung verschiebbar. Der Abtriebsteil (14a) wird gegen den Schwinghebel (12) entgegengesetzt zu der motorgetriebenen Betätigungseinrichtung (13) angelegt. Der Antriebsteil (14b) befindet sich in der Drehbewegungsbahn eines Exzenters (17a), der von dem Schließzylinder (17) ausgeht. Die Ruhestellung ist derart, daß der Abtriebsteil (14a) gegen den Schwinghebel (12) in dessen Normalstellung anliegt, und der Antriebsteil (14b) befindet sich hierbei am Anfang der Bewegungsbahn des Exzenters (17a). Die Notstellung ist derart, daß der Abtriebsteil (14a) gegen den Schwinghebel derart anliegt, daß sich dieser in der Momentanstellung befindet, während der Antriebsteil (14b) sich am Ende der Bewegungsbahn des Exzenters (17a) befindet. Die Betätigungsfolge beinhaltet dann die Drehung des äußeren Türgriffes (7), während der Exzenter (17a) des Zylinders (17) die (nach oben, bei dieser Ausfführung) verschobene Position des Nothebels (14) aufrechterhält.

Der Schließzylinder (17) wird von der Vorderseite der Gehäuseeinheit (5) eingeschoben und von dieser aus zurückgezogen, während er nach der Montage in der äußeren Einheit (1) lediglich durch die hintere Abdeckung der äußeren Einheit hindurch ausgebaut werden kann. Dies ergibt sich daraus, daß dieser Schließzylinder eine Schraubbefestigung von der Vorderseite der Gehäuseeinheit (5) aus aufweist und der Schließzylinder (17) zumindest eine längsverlaufende Kerbe (29) aufweist, die am Ende dieser Einschraubbefestigung in Radialrichtung mit der Spitze (30a) einer radialen Verriegelung (30) ausgerichtet werden kann, die ein keilförmiges Ende (30b) aufweist, das eine geneigte, nach hinten konvergierende Ebene bildet, mit der gleitend die konische Spitze einer Madenschraube (31) zusammenwirkt, die von hinten aus in die Gehäuseeinheit (5) quer zu der radialen Verriegelung (30) eingeschraubt wird. Diese radiale Verriegelung (30) kann jeweilige zurückgezogene und ausgefahrene Stellungen einnehmen, die jeweiligen Stellungen einer maximalen Entspannung und Zusammendrückung einer Rückziehfeder (32) entsprechen. In der zurückgezogenen Stellung ordnet das keilförmige Ende (30b) den am weitesten vorn liegenden Teil seiner geneigten Ebene gegenüberliegend zu dem Bereich an, der dem Scheitel der konischen Spitze der Madenschraube (31) gegenüberliegt, während in der ausgefahrenen Stellung dieses keilförmige Ende (30) mit seinem vorderen Teil zu dem breitesten Abschnitt der konischen Spitze der Madenschraube (31) verschoben ist und die Spitze (30a) der Verriegelung (30) in die längsverlaufende Kerbe 829) eingesetzt ist. Der Ablauf der Montage besteht in einem Einschrauben des Zylinders (17) in das Innere der Gehäuseeinheit (5) von deren Vorderseite aus, während die Madenschraube (31) zurückgezogen ist, wobei aufgrund der Wirkung der Rückziehfeder (32) die Verriegelung (30) zurückgezogen ist, so daß seine Spitze (30a) nicht in den Hohlraum des Gehäuses (5) vorspringt, der für den Zylinder (17) vorgesehen ist. Wenn der Zylinder (17) eingeschraubt ist, trifft beim Einschrauben der Madenschraube (31) deren konische Spitze seitlich auf die geneigte Ebene auf, wodurch das Vorspringen der Spitze (30a) und deren radiales Eindringen in die entsprechende längsverlaufende Kerbe (29) hervorgerufen wird. Damit ist es gemäß Figur 6 nicht mehr möglich, den Zylinder (17) herauszuschrauben oder ihn von der Vorderseite aus herauszuziehen, solange nicht die Madenschraube (31) herausgeschraubt und die Ausgangsstellung wieder eingenommen wird. Es ist vorgesehen, daß mehr als eine dieser Vorrichtungen und Einheiten mit einer längsverlaufenden Kerbe, einer Verriegelung und einer Madenschraube (29-30-31) vorgesehen sind.

Bei Modellen mit einem einzigen Hauptriegel ist vorgesehen, daß eine Sicherheitsverriegelung von innen mit einem Betätigungsgriff oder dergleichen vorgesehen sein kann, der mit dem Wellenschaft (25) verbunden ist und der einen Mikroschalter (24) betätigt, um den Zugang zu beschränken.

Nachdem die Eigenart der vorliegenden Erfindung sowie deren gewerbliche Ausführung ausreichend beschrieben wurde, bleibt lediglich anzufügen, daß es hinsichtlich der Gesamtheit und der Bestandteile möglich ist, Änderungen der Form, der Materialien und der Anordnung innerhalb des Rahmens der Erfindung vorzunehmen, sofern diese Änderungen deren Grundlage nicht verlassen.

## Patentansprüche

1. Sicherheitsschloß für die Zugangskontrolle, mit jeweiligen äußeren und inneren Einheiten (1, 2), die auf jeweiligen Außen- und Innenseiten einer Tür (3) anordenbar sind, um mechanisch die Öffnungsdrehung eines Schloßmechanismusses (4) zu betätigen, der im Körper der Tür (3) anordenbar ist und einen Hauptriegel (4a) aufweist, und mit äußeren und inneren Türgriffen zur Betätigung des Schloßmechanismusses sowie mit einem Kartenleser (15) zur Freigabe der Betätigung des Schloßmechanismusses, wobei die äußere Einheit (10) folgendes umfaßt:
eine gepanzerte Gehäuseeinheit (5),
ein erstes Rohr (6), das den äußeren Türgriff (7) trägt, und ein zweites Rohr (8), das eine Vierkantwelle (9) trägt, die die Öffnung des Hauptriegels (4a) betätigt, wobei die ersten und zweiten Rohre (6, 8) teleskopartig ineinandergesteckt sind,
einen in dem ersten Rohr (6) angeordneten elastisch niederdrückbaren Bolzen (10) zur Kopplung der Drehbewegungen der ersten und zweiten Rohre (6, 8), der in Radialrichtung und Vertikalrichtung von innen nach außen durch Öffnungen in den Seitenwänden der ineinandergesteckten Rohre (6, 8) vorschiebbar ist, um die Kopplung zu bewirken,
einen Niederhalter (11), der in der Gehäuseeinheit (5) geführt ist und durch die Öffnungen in den Rohren in Eingriff mit dem niederdrückbaren Bolzen (10) bringbar ist, um diesen niederzudrücken,
einen Schwinghebel (12) mit elastischen Armen, der den Niederhalter (11) antreibt, wobei die elastischen Arme in entgegengesetzten Richtungen durch eine motorgetriebene Betätigungseinrichtung (13) antreibbar sind, und wobei der Kartenleser (15) die motorgetriebene Betätigungseinrichtung (13) bei Feststellung der Gültigkeit einer Karte (6) betätigt, um den Niederhalter (11) zurückzuziehen, so daß der Bolzen (10) die Kopplung der Rohre (6, 8) bewirkt, und
einen durch einen Sicherheitsschlüssel betätigbaren Not-Schließzylinder (17),
**dadurch gekennzeichnet, daß** die elastischen Arme des Schwinghebels (12) weiterhin durch einen Nothebel (14) antreibbar sind, und daß der Not-Schließzylinder (17) in der gepanzerten Gehäuseeinheit (5) angeordnet ist und bei seiner Arbeitsdrehung den Nothebel (14) derart antreibt, daß dieser ebenfalls ein Zurückziehen des Niederhalters (11) bewirkt.

2. Sicherheitsschloß nach Anspruch 1,
**dadurch gekennzeichnet, daß** der Nothebel (14) einen Abtriebsteil (14a) und einen Antriebsteil (14b) aufweist und zwischen jeweiligen Ruhe- und Notstellungen verschiebbar ist, daß der Abtriebsteil gegen den Schwinghebel (12) entgegengesetzt zu der motorgetriebenen Betätigungseinrichtung (13) einwirkt, daß der Antriebsteil (14b) in der Drehbewegungsbahn der Arbeitsbewegung eines Exzenters (17a) liegt, der sich von dem Schließzylinder (17) aus erstreckt, daß die Ruhestellung derart ist, daß der Abtriebsteil (14a) gegen den Schwinghebel in dessen Normalstellung anliegt, während sich der Antriebsteil (14) in der Arbeitsbewegungsbahn des Exzenters (17a) befindet, und daß die Notstellung derart ist, daß der Abtriebsteil (14a) gegen den Schwinghebel (12) anliegt und diesen in seine Momentanstellung bewegt, während sich der Antriebsteil am Ende des Arbeitsbewegungshubes des Exzenters (17a) befindet.

3. Sicherheitsschloß nach Anspruch 1 oder 2,
**dadurch gekennzeichnet, daß** der Schließzylinder (17) eine Schraubbefestigung von der Vorderseite der Gehäuseeinheit (5) aufweist, daß der Schließzylinder (17) an seinem Umfang zumindest eine längsverlaufende Kerbe (29) aufweist, die am Ende der Einschraubbefestigung in Radialrichtung mit der Spitze (30a) einer Verriegelung (30) ausrichtbar ist, die ein keilförmiges Ende (30b) aufweist, das eine geneigte Ebene bildet, die nach hinten konvergiert und gleitend mit der konischen Spitze einer Madenschraube (31) zusammenwirkt, die von hinten in die Gehäuseeinheit (5) quer zu der Verriegelung (30) eingeschraubt ist, daß die Verriegelung (30) jeweilige zurückgezogene und vorgeschobene Stellungen einnehmen kann, die jeweiligen Zuständen einer maximalen Entspannung bzw. einer Kompression einer Rückziehfeder (32) entsprechen, daß das keilförmige Ende (30b) in der zurückgezogenen Stellung mit ihrem am weitesten vorne liegenden Teil ihrer geneigten Ebene gegenüberliegend zu dem benachbarten Bereich des Scheitelpunktes der konischen Spitze der Madenschraube (31) angeordnet ist, und daß in der vorgeschobenen Stellung das keilförmige Ende (30) mit seinem vorderen Teil auf den breiteren Teil der konischen Spitze der Madenschraube (31) aufgeschoben ist und die Spitze (30a) der Verriegelung (30) in die längsverlaufende Kerbe (29) eingesetzt ist.

## Claims

1. Security lock for access control, with outer and inner units (1,2) in each case, which are arrangeable on the individual outer and inner sides of a door (3), in order to mechanically actuate the opening rotation of a lock mechanism (4) which is arrangeable in the body of the door (3), and features a main latch (4a), and outer and inner door handles for actuating the lock mechanism, as well as a card reader (15) for permitting the actuation of the lock mechanism, whereby the outer unit (10) comprises the following:
- an armoured housing unit (5);
- a first tube (6), which carries the outer door handle (7), and a second tube (8) which carries a square shaft (9), which causes the opening of the main latch (4a), whereby the first and second tubes (6, 8) are inserted into one another in telescopic fashion;
- an elastically depressible bolt (10) arranged in the first tube (6) for coupling the rotational movement of the first and second tubes (6, 8), which can be pushed forwards in a radial direction and a vertical direction from inside to outside through apertures in the side walls of the tubes (6, 8) inserted into one another, in order to effect the coupling arrangement;
- a hold-down element (11), which is guided in the housing unit (5) and can be brought through the apertures in the tubes into engagement with the depressible bolt (10), in order to press it down;
- a pivot lever (12) with elastic arms, which drives the hold-down element (11), whereby the elastic arms can be driven in opposite directions by a motor-driven actuating device (13), and whereby the card reader (15) actuates the motor-driven actuation device (13) once the validity of a card (6) has been determined, in order to draw back the hold-down element (11) so that the bolt (10) actuates coupling of the tubes (6, 8), and;
- an emergency closure cylinder (17) capable of being actuated by a security key;
**characterised in that** the elastic arms of the pivot lever (12) can be further driven by an emergency lever (14), that the emergency closure cylinder (17) is arranged in the armoured housing unit (5), and, upon its operational rotation, drives the emergency lever (14) in such a way that this likewise exerts the effect of drawing back the hold-down element (11).

2. Security lock according to Claim 1,
**characterised in that** the emergency lever (14) features an output part (14a) and a drive part (14b), and can be displaced between individual positions of rest and emergency positions, that the output part acts against the pivot lever (12), opposed to the motor-driven actuation device (13), that the drive part (14b) lies in the rotary movement path of the operational movement of an eccentric element (17a), which extends outwards from the closure cylinder (17), that the position of rest is such that the output part (14a) is in contact against the pivot lever in its normal position, while the drive part (14) is located in the operational movement path of the eccentric element (17a), and that the emergency position is such that the output part (14a) is in contact against the pivot lever (12) and moves this into its temporary position, while the drive part is located at the end of the operational movement stroke of the eccentric element (17a).

3. Security lock according to Claim 1 or 2,
**characterised in that** the closure cylinder (17) features a screw securing arrangement of the front face of the housing unit (5), that the closure cylinder (17) features on its circumference at least one longitudinally-running groove (29), which can be aligned at the end of the insertion screw securing arrangement in the radial direction with the tip (30a) of a locking element (30), which features a wedge-shaped end (30b), which forms an inclined plane which converges to the rear and interacts in sliding manner with the conical tip of a grub screw (31), which is screwed into the housing unit (5) from the rear, transverse to the locking element (30), that the locking element (30) can adopt either retracted or advanced positions, which correspond to the particular conditions in each case of a maximum relaxation or a compression of a retraction spring (32), that the wedge-shaped end (30b) in the retracted position is arranged with the part of its inclined plane located most further forwards being opposite the adjacent area of the apex point of the conical tip of the grub screw (31), and that, in the advanced position, the wedge-shaped end (30) is pushed upwards with its front part on the broader part of the conical tip of the grub screw (31), and the tip (30a) of the locking element (30) is inserted into the longitudinally-running groove (29).

## Revendications

1. Serrure de sécurité pour le contrôle d'accès, comportant des unités extérieure et intérieure respectives (1,2), qui peuvent être montées sur les faces extérieure et intérieure respectives d'une porte (3), pour réaliser mécaniquement la rotation d'ouverture d'un mécanisme de serrure (4), qui peut être disposé dans le corps de la porte (3) et possède un verrou principal (4a), et comportant des poignées extérieure et intérieure de porte pour l'actionnement du mécanisme de serrure, ainsi qu'un lecteur de cartes (4) servant à libérer l'actionnement du mécanisme de serrure, l'unité extérieure (10) comprenant ce qui suit :
une unité blindée formant boîtier (5),
un premier tube (6) qui porte la poignée de porte extérieure (7), et un second tube (8), qui porte un arbre de section carrée (9), qui actionne l'ouverture du verrou principal (4a), les premier et second tubes (6,8) étant enfichés d'une manière télescopique l'un dans l'autre,
un boulon (10) monté dans le premier tube et pouvant être enfoncé élastiquement pour le couplage des mouvements de rotation des premier et second tubes (6,8), et qui est déplaçable dans la direction radiale et dans la direction verticale de l'intérieur vers l'extérieur à travers des ouvertures formées dans la paroi latérale des tubes (6,8) enfichés l'un dans l'autre, pour réaliser le couplage,
un dispositif de serrage (11) qui est guidé dans l'unité (5) du boîtier et peut être amené, à travers les ouvertures formées dans les tubes, en prise avec le boulon enfonçable (10), pour enfoncer ce dernier,
un levier oscillant (12) comportant des bras élastiques et qui entraîne le dispositif de serrage (11), les bras élastiques pouvant être entraînés dans les directions opposées par un dispositif d'actionnement (13) entraîné par un moteur, le lecteur de carte (15) actionnant le dispositif d'actionnement (13) entraîné par un moteur, lors de la détermination de la validité d'une carte (6), de manière à rétracter le dispositif de serrage (11) de sorte que le boulon (10) réalise le couplage des tubes (6,8), et
un barillet de fermeture de secours (17) pouvant être actionné au moyen d'une clé de sécurité,
**caractérisée en ce que** les bras élastiques du levier oscillant (12) peuvent être entraînés en outre par un levier de secours (14), et que le barillet de fermeture de secours (17) est disposé dans l'unité blindée (5) formant boîtier et entraîne, lors de sa rotation de travail, le levier de secours (14) de telle sorte que ce dernier provoque également un retrait du dispositif de serrage (11).

2. Serrure de sécurité selon la revendication 1, **caractérisée en ce que** le levier de secours (14) possède une partie entraînée (14a) et une partie d'entraînement (14b) et est déplaçable entre respectivement une position de repos et une position de secours, que la partie entrainée agit à l'encontre du levier oscillant (12) en sens opposé du dispositif d'actionnement (13) entraîné par un moteur, que la partie d'entraînement (14b) est située dans la voie du déplacement rotatif de travail d'un excentrique (17a), qui s'étend à partir du barillet de fermeture (17), que la position de repos est telle que la partie entraînée (14a) s'applique, dans sa position normale, contre le levier oscillant, tandis que la partie d'entraînement (14) est située dans le trajet de déplacement de travail de l'excentrique (17a), et que la position de secours est telle que la partie entraînée (14a) s'applique contre le levier oscillant (12) et déplace ce dernier pour l'amener dans sa position instantanée, tandis que la partie d'entraînement est située à l'extrémité de la course de déplacement de travail de l'excentrique (17a).

3. Serrure de sécurité selon la revendication 1 ou 2, **caractérisée en ce que** le barillet de fermeture (17) comporte un système de fixation à vis s'étendant à partir du côté avant de l'unité (5) formant boîtier, que le barillet de fermeture (17) comporte sur sa périphérie, au moins une encoche longitudinale (29), qui peut être orientée à la fin de la fixation par vissage dans la direction radiale avec la pointe (30a) d'un système de verrouillage (30), qui comporte une extrémité en forme de coin (30b), qui forme un plan incliné qui converge vers l'arrière et coopère en glissant avec la pointe conique d'une vis sans tête (31), qui est vissée à partir de l'arrière dans l'unité formant boîtier (5) transversalement par rapport au système de verrouillage (30), que le système de verrouillage (30) peut prendre des positions respectives rétractées et avancées, qui correspondent à des états respectifs d'une détente maximale ou d'une compression d'un ressort de retrait (32), que, dans la position rétractée, l'extrémité en forme de coin (30b) est disposée de telle sorte que la partie, qui est située la plus en avant, de son plan incliné est disposée en vis-à-vis de la partie voisine du sommet de la pointe conique de la vis sans tête (31), et que dans la position avancée, l'extrémité en forme de coin (30) est repoussée, avec son extrémité avant, sur la partie plus large de la pointe conique de la vis sans tête (31) et que la pointe (30a) du système de verrouillage (30) est insérée dans l'encoche longitudinale (29).
